# FASCICULE DE BREVET EUROPEEN

(11) **EP 0 211 738 B1**
(45) Date de publication et mention de la délivrance du brevet: **17.10.1990**
(21) Numéro de dépôt: 86401612.6
(22) Date de dépôt: 18.07.1986
(51) Int. Cl.: A63B 51/12

(54) **Raquette de tennis**
Tennisschläger
Tennis racquet

(30) Priorité: 23.07.1985 FR 8511214; 10.12.1985 FR 8518270
(43) Date de publication de la demande: 25.02.1987
(73) Titulaire: Game, François, F-75011 Paris (FR)
(72) Inventeur: Game, François, F-75011 Paris (FR)
(74) Mandataire: Clanet, Denis

(56) Documents cités:
- FR-A- 784 057
- GB-A- 380 915
- US-A- 2 089 118
- US-A- 3 751 083
- US-A- 4 057 249

## Description

Les raquettes de tennis traditionnelles ont des cordes fixes n'ayant d'autre souplesse que celle qui résulte de leur élasticité naturelle. Du fait que les cordes sont fixes, la tension initiale des cordes est également fixe.

Divers facteurs influent sur cette tension, comme notamment la température et l'hygrométrie ambiantes, ou encore la durée et la force du jeu, et, en règle générale, la tension diminue tandis qu'il serait souhaitable de la maintenir aussi constante que possible.

Mieux, on cherche à rendre cette tension réglable afin de permettre aux joueurs de moduler leur jeu en fonction de l'adversaire. Dans un modèle de raquette connu, on règle cette tension au moyen d'un dispositif à vis et écrou logé dans le manche de raquette et accroché à plusieurs cordes longitudinales du tamis. Par exemple, dans le US-A 2 089 118, le cordage est au moins partiellement constitué par une corde unique qui passe autour de points disposés dans l'armature et dont une extrémité au moins est assujettie à un dispositif de tensionnement agencé dans le manche de raquette et comprenant un dispositif d'ajustement pour faire varier la tension imprimée audit cordage ledit dispositif d'ajustement comprenant une molette de manoeuvre montée rotative à l'extrémité du manche de raquette, la molette et l'extrémité du manche présentant des formes d'emboîtement complémentaires anti-rotation. Cet arrangement présente deux limites: d'une part, le réglage de tension ne peut concerner que quelques cordes longitudinales voisines du centre du tamis, et d'autre part, la tension reste susceptible de varier en fonction des facteurs extérieurs, de sorte qu'il faut fréquemment procéder à un réajustement.

On connaît également du document NL 22 409 un dispositif rudimentaire de tensionnement utilisant un ressort comprimé. Il convient de disposer d'un outil pour entraîner l'écrou de réglage et l'on constate que la plage de réglage est assez étroite puisque le ressort est à spires pratiquement jointives. Il n'y est enfin prévu aucun moyen de blocage de l'écrou qui risque donc de se desserrer.

L'objet de la présente invention consiste donc en une raquette de tennis du type précitée, caractérisée en ce que le dispositif de tensionnement comprend au moins un ressort, relié à ladite extrémité du cordage et à ladite molette de manoeuvre, cette dernière étant appliquée contre l'extrémité du manche sous l'effort exercé par ledit ressort.

Les détails et avantages de l'invention apparaîtront clairement à la lecture de la description qui va suivre en se référant aux dessins annexés, dans lesquels:
- la figure 1 est une vue de dessus d'un premier mode de réalisation d'une raquette selon la présente invention où la partie supérieure du cadre et du manche a été supprimée pour des raisons de clarté;
- les figures 1 a et 1 b sont des vues en perspectives détaillées illustrant les formes complémentaires de la molette et de l'extrémité du manche;
- la figure 2 est une vue en coupe prise suivant la ligne Il à la figure 1;
- la figure 3 est une vue en perspective éclatée illustrant l'assemblage du dispositif de tensionnement et du manche;
- la figure 4 est une vue schématique similaire aux figures 1 a, 1 illustrant une variante de formes complémentaires de la molette et du manche;
- la figure 5 est une vue latérale illustrant un autre mode de réalisation du manche;
- les figures 5a et 5b sont des coupes de la figure 5 prises suivant les lignes Va et Vb respectivement ;
- la figure 6 est une vue de détail illustrant une variante de réalisation des roulettes de renvoi du tamis ;
- la figure 7 illustre schématiquement une raquette dont le tamis est constitué d'une corde "horizontale" à tensionnement fixe, et de deux cordes "verticales" à tensionnement variable ;
- la figure 8 illustre une variante du dispositif de tensionnement où les ressorts sont à caractéristique variable ;
- la figure 9 illustre une autre variante du dispositif de tensionnement permettant d'établir une tension initiale du ressort différente de la tension initiale du cordage ; et
- la figure 10 illustre une variante du dispositif de tensionnement où les ressorts sont montés "en ligne".

Si l'on considère la figure 1, la raquette désignée dans son ensemble par la référence 10 comprend un cadre fermé 12 de forme sensiblement ovale et un manche 14 solidaire du cadre.

Des roulettes de renvoi 16 sont logées dans le cadre sur tout le pourtour du cadre et un cordage 18 est tendu à travers le cadre 12 en passant successivement autour des roulettes 16 de manière à constituer un tamis conventionnel 20 formé de tronçons longitudinaux 181 et de tronçons transversaux 18t qui se croisent successivement par dessus et par dessous.

Dans ce mode de réalisation, le cordage 18 est formé d'une corde unique dont les deux extrémités s'étendent dans le manche 14 et sont assujetties un dispositif de tensionnement 22.

Le dispositif de tensionnement comprend deux ressorts 24 et 26 accrochés à une extrémité aux extrémités de la corde 18 et à l'autre extrémité à un curseur 28 qui peut être déplacé à l'intérieur du manche dans le sens longitudinal à l'aide d'une tige filetée 30 qui est engagée dans un trou taraudé au centre du curseur.

La tige filetée est solidaire, du côté de l'extrémité du manche, d'une molette de manoeuvre 32 qui est maintenue fermement appliquée contre l'extrémité du manche par la tension des ressorts. La molette de manoeuvre présente une taille suffisante pour pouvoir être facilement tournée à la main et ceci à tout moment désiré par le joueur, y compris en cours de partie.

Grâce au montage du cordage sur les roulettes de renvoi 16, tout supplément ou diminution de tension est quasi-instantanément répartie uniformément sur l'ensemble du cordage.

La molette et l'extrémité du manche présentent des formes d'emboîtement complémentaires destinées à empêcher une rotation intempestive de la molette.

Comme illustré aux figures 1a et 1b, la molette 32 présente une forme en creux 34 entourée d'une couronne à denture radiale 36 interne et le manche se termine par un embout 38, solidaire du manche et présentant une forme complémentaire en relief 40 entourée d'une denture radiale externe 42.

Selon diverses variantes, les dentures 36 et 42 pourront être à pentes symétriques, ou à pentes dissymétriques de manière à permettre une rotation unidirectionnelle, dans le sens de l'augmentation de la tension des ressorts, moyennant un effort raisonnable de la part de l'utilisateur, correspondant à l'effort de déformation des dentures 36 et 42.

De préférence, l'effort nécessaire pour tourner la molette dans le sens de la diminution de tension des ressorts sera plus élevé. Si les essais le justifient, on pourra réaliser les dentures en matériau pratiquement indéformable, auquel cas il conviendra d'exercer en premier lieu sur la molette une traction supérieure à l'effort appliqué par les ressorts pour séparer axialement les deux dentures et permettre la rotation de la molette dans un sens et/ou dans l'autre.

Comme illustré à la figure 2, les roulettes sont disposées dans des évidements 44 ménagés dans l'épaisseur du cadre de raquette. Chaque roulette proprement dite est réalisée en un matériau convenable compte tenu des efforts mis en jeu et comporte une gorge circonférentielle 46 pour recevoir la corde.

Ces roulettes comportent un perçage central 48 engagé sur un axe 50 qui pourra, suivant les applications, être venu de matière avec le cadre lui-même, celui-ci étant avantageusement réalisé en deux parties superposées et collées ou soudées l'une à l'autre pour des commodités d'assemblage, ou encore être réalisé sous la forme d'une pièce séparée, en matériau convenable.

La figure 3 illustre un mode de réalisation pratique du manche en deux coquilles 14a, 14b demi-cylindriques superposées et assemblées à l'aide de vis 52, ceci permettant un accès aisé au dispositif de tensionnement, notamment lorsqu'on remplace le cordage de la raquette.

Une des deux coquilles du manche comporte une lumière longitudinale 54 par laquelle on peut noter visuellement la position du curseur 28. Une graduation 56 le long de la lumière 54 permet de connaître directement la tension du cordage.

La raquette qui vient d'être décrite pourra faire l'objet de nombreuses variantes dont certaines vont maintenant être décrites. D'autres variantes non décrites apparaîtront à l'homme de l'art, comme notamment le nombre et la disposition des roulettes de renvoi, les caractéristiques propres des ressorts (raideur/allongement) ou encore le remplacement par un ressort unique travaillant à l'allongement ou encore à la compression.

Si l'on examine tout d'abord la figure 4, le manche de raquette désigné par la référence 100 et la molette de manoeuvre 102 du dispositif de tensionnement, reçu à l'intérieur du manche et non représenté pour des raisons de clarté, comportent tous deux des cannelures radiales complémentaires 104 distribuées suivant un pas angulaire a régulier et formées de saillies et de dépressions successives.

Ainsi, lorsque les ressorts du dispositif de tensionnement sont sous tension, les cannelures de la molette viennent s'engager positivement dans les cannelures du manche et empêchent toute rotation accidentelle de la molette et un relâchement de la tension qui pourrait en résulter. L'utilisateur peut cependant, moyennant un effort raisonnable, imprimer à la molette une rotation, dans un sens ou dans l'autre, afin de faire varier la tension des ressorts.

Avantageusement, on choisira un pas angulaire des cannelures tel que la rotation de la molette sur un pas modifie la tension des ressorts d'une valeur quantifiée. Par exemple, le saut d'une cannelure à la suivante pourra correspondre à une variation de tension des ressorts de 500gf. Sachant la tension initiale du cordage, le joueur pourra donc savoir à tout moment la tension résultante par simple décompte du nombre de pas de rotation de la molette.

Le montage du manche en partie démontable illustré à la figure 5, et aux coupes 5a, 5b est destiné à faciliter les opérations de cordage de la raquette.

A cet effet, le manche comporte une partie amovible 110 de forme sensiblement demi-cylindrique, se terminant à une extrémité par un embout entier 112 sur lequel est fixée la molette 102 de manoeuvre du dispositif de tensionnement et à l'autre extrémité par une langue 114 d'emboîtement demi-cylindrique.

Le manche comporte aussi une partie fixe 116 de forme demi-cylindrique également raccordée à une extrémité en prolongement du cadre 118 de la raquette, et comportant son autre extrémité une langue d'emboîtement 120.

Chacune des parties fixe et amovible du manche comporte un logement d'emboîtement destiné à recevoir la langue d'emboîtement de l'autre partie. Comme illustré au figures 5a, 5b, ces logements d'emboîtement comprennent des nervures longitudinales internes 122 formant des glissières pour les bordures des langues d'emboîtement 114, 120.

La partie amovible 110 porte la molette 102 de manoeuvre ainsi que la totalité du dispositif de tensionnement. De la sorte, lorsque cette partie est démontée, on a un accès facile à tous les éléments du dispositif de tensionnement pour effectuer des réglages si nécessaire, et pour procéder à l'accrochage des cordes sur les ressorts lors du cordage initial, ou d'un recordage ultérieur.

Bien entendu, ce perfectionnement n'est pas limité au mode de réalisation décrit et représenté, mais s'étend à toute réalisation dans laquelle une partie du manche est amovible et montée à emboîtement té- léscopique sur le reste du manche et de la raquette, la partie amovible portant tous les dispositifs de tensionnement.

La figure 6 illustre une variante de réalisation des roulettes 124 réparties sur le pourtour du cadre 126 et autour desquelles s'enroulent la corde 128 du tamis entre deux traversées successives du cadre, sous la forme de semi-roulettes 124.

Comme illustré, une semi-roulette consiste en une roulette échancrée présentant une découpe suivant un secteur angulaire donné, ici voisin de 90 degrés. Cette structure permet de multiples avantages :
- Il n'est pas besoin de mettre les roulettes en place préalablement à l'assemblage des deux demi ébauches du cadre. En effet, le cadre est tout d'abord constitué par solidarisation des deux ébauches entre elles, par soudage, collage ou tout autre technique appropriée, puis les semi-roulettes sont engagées dans le cadre au travers des lumières périphériques ménagées en regard de chaque axe de roulette 130, puis engagées sur leurs axes respectifs par encliquetage.
- Le remplacement d'une semi-roulette est rendu possible, ce qui n'est pas le cas des roulettes entières.
- Des plots de raccordement 132 entre les deux ébauches de cadre peuvent être prévus en regard des axes de roulettes, ces plots augmentant la rigidité du cadre et portant des doigts de butée 134 limitant la rotation des semi-roulettes à environ 45 degrés de part et d'autre de leur position moyenne.

Dans la mesure où l'on a constaté en pratique que la rotation des roulettes autour de leurs axes est limitée au plus à quelques dizaines de degrés en fonction de la gamme de tensions appliquées au cordage, il n'est en effet pas strictement indispensable de prévoir des roulettes complètes.

A la figure 7, on a représenté schématiquement une raquette dont le tamis comporte une corde "horizontale" 128h partant d'un premier arrêt 136 et aboutissant à un deuxième arrêt 138 et formant toutes les traversées horizontales du tamis. Cette corde est mise en place sous une tension fixe de 20kgf par exemple.

Le cordage vertical est scindé en deux cordes, une corde "droite" 128VD partant d'un arrêt 140 et aboutissant à l'un des ressorts du dispositif de tensionnement après un certain nombre de trajets verticaux aller et retour constituant la moitié verticale droite du tamis ; et une corde "gauche" 128VG disposée sensiblement symétriquement à partir d'un arrêt 142 et aboutissant à l'autre ressort du dispositif de tensionnement.

On a en effet constaté que dans certains cas l'ajustement de la tension du cordage "horizontal" n'est pas strictement indispensable et cette solution représente un compromis intéressant.

De préférence, dans ce cas on choisira des cordes horizontales et verticales de nature différten- te, c'est-à-dire réalisées en matériaux différents, de sections différentes, etc... Ceci est symbolisé à la figure par le représentation différente des deux cordages (tracé simple continu pour le cordage horizontal, tracé double continu + tirets pour les cordages verticaux).

On pourra prévoir que le tensionnement des cordes verticales ne concerne qu'un nombre limité de cordes de part et d'autre d'une ligne centrale, les cordes situées le plus à l'extérieur étant montées sous tension fixe. Cette faculté pourra également être utilisée pour les cordes horizontales. (Non représenté aux figures).

Dans la variante de dispositif de tensionnement illustrée à la figure 8, les ressorts 144, 146 sont des ressorts de compression à caractéristiques variables. Les ressorts sont interposés entre le curseur mobile 148 le long de la tige filetée centrale 150, et la molette de manoeuvre. Les deux cordes 128 provenant du tamis traversent le curseur via deux passages 152 puis sont accrochées sur des coupelles 154 en appui sur l'extrémité des ressorts.

Il s'agit ici de ressorts à boudin formés à partir d'un fil à section croissante. De la sorte, les spires de fil à faible section voisines des coupelles d'appui auront une raideur plus faible que les spires de fil à forte section voisines du curseur.

Lorsque la tension augmente, par déplacement du curseur à l'aide de la molette de manoeuvre, les spires de faible raideur se tassent tout d'abord sous forme de spires jointives, de sorte que la raideur effective du ressort varie progressivement jusqu'à l'intervention des spires de forte raideur.

Dans le mode de ralisation de la figure 9, le dispositif de tensionnement permet d'établir une tension initiale des ressorts différente de la tension initiale du cordage.

La tige filetée 150 solidaire de la molette 102 de manoeuvre comporte un fût lisse 156, au voisinage de la molette, qui se termine par une collerette d'arrêt 158, et qui porte un plateau d'accrochage 160 pour les ressorts 144, 146, le plateau ayant donc une position fixe en appui sur la collerette 158.

Une douille cylindrique 162 taraudée est vissée sur la tige filetée. Cette douille comporte un corps cylindrique 164 lisse et deux bourrelets 166, 167 en saillie annulaire dont le but est de limiter la course d'un curseur 168 coulissant le long du corps de douille.

Les ressorts sont reliés au curseur au moyen d'attaches, tandis que des attaches opposées sur le curseur reçoivent les cordes 128 provenant du tamis.

Ainsi, on impose par action sur la molette 102 une élongation donnée des ressorts, correspondant par exemple à un effort de 45kgf, entre le curseur 168 et le plateau 160. Les cordes 128 sont ensuites fixées sur leurs attaches sous une tension de montage standard, par exemple 20kfg. En condition statique, le curseur 168 est donc sollicité par des ressorts par une force de 2 x 45 = 90kgf et par les cordes par une force de 2 x 20 = 40kgf ; il reste donc appliqué sur le bourrelet annulaire 166 de la douille 162 sous une force de 50kgf.

En condition dynamique, lorsqu'une balle frappe le tamis, la déformation du cordage provoque une augmentation de la tension du cordage qui se transmet jusqu'au curseur 168.

Si l'augmentation de tension ne dépasse pas 25kgf par corde, le cordage joue sur sa propre élasticité, sans que les ressorts n'interviennent.

Si l'augmentation de tension dépasse 25kgf par corde, le curseur 168 est déplacé le long du corps 164 de la douille 162 et les ressorts participent à l'encaissement de la tension subie par le cordage.

Il est bien entendu possible de modifier à tout moment la position de la douille 162 le long de la tige filetée 150 par rotation de la molette 102. Par exemple, si l'on rapproche la douille de la molette, le curseur se déplace conjointement avec la douille et la tension initiale du cordage (20kg) augmente au fur et à mesure du déplacement du curseur. On note que la tension des ressorts diminue corrélativement. Ainsi, à partir d'un déplacement donné de la douille et du curseur, les tensions des ressorts et des cordes s'égalisent et le curseur conservera une position fixe, même si l'on continue à déplacer la douille. De préférence, les ressorts et les autres éléments du dispositf seront calculés pour que dans cette position, la tension des cordes soit de l'ordre de 30kgf.

Cette disposition permet à la fois d'ajuster la tension du cordage, tout en ajustant la tension à partir de laquelle les ressorts interviennent en comportement dynamique.

De fait, les essais menés jusqu'à présent tendent à montrer que ce mode de réalisation est le plus avantageux.

Dans la variante illustrée à la figure 10, les deux ressorts 144, 146 sont montés "en ligne" dans le manche, ce qui permet de diminuer l'encombrement en largeur du dispositif de tensionnement.

Ici, toute la poignée est montée rotative sur le cadre de la raquette 180 et forme un logement creux 182 fileté intérieurement qui reçoit un curseur 148 fileté extérieurement. Le curseur comporte un passage central 184 traversé par l'une des cordes 128a qui coopère avec un ressort de compression 144 logé entre le curseur et l'extrémité du manche, tandis que de l'autre côté du curseur est attaché un ressort de traction 146 qui coopère avec l'autre corde 128b.

La rotation de la poignée se traduit par un déplacement axial du curseur 148 et donc par une modification corrélative de la tension ou compression des ressorts 146, 144 et donc de la tension des cordes 128a, 128b.

Le dispositif donc à un encombrement transversal très faible qui permet de le loger dans des poignées de faible diamètre.

Dans la mesure où les cordes sont ici tendues par des ressorts de nature différente (tension/compression), on pourra associer un tel dispositif avec un arrangement tel qu'illustré à la figure 9 (2 cordes verticales indépendantes droi- te/gauche) ce qui conférera un comportement quelque peu différent aux deux moitiés droite et gauche du tamis, ou encore on assurera le tensionnement du cordage vertical avec l'un, et du cordage horizontal avec l'autre.

Bien entendu, toutes ces variantes peuvent être combinées entre elles dans des buts spécifiques, certaines étant au besoin écartées en fonction des résultats effectivement constatés sur des raquettes mises à l'essai.

On notera enfin que tous les modes de réalisation de raquettes ici décrits présentent des caractéristiques dynamiques inédites, grâce à la présence des ressorts de tensionnement qui emmagasinent une certaine énergie puis la restituent lors de la frappe de la balle.

En outre, on escompte une diminution sensible des vibrations transmises via le manche au bras du joueur et qui sont la cause de fréquents troubles physiologiques.

## Revendications

1. Raquette de tennis dans laquelle le cordage (20) est au moins partiellement constitué par une corde unique (18) qui passe autour de points (16) disposés dans l'armature et dont une extrémité au moins est assujettie à un dispositif de tensionnement (22), agencé dans le manche (14) de raquette et comprenant un dispositif d'ajustement (28, 30, 32) pour faire varier la tension imprimée audit cordage ledit dispositif d'ajustement comprenant une molette de manoeuvre (32) montée rotative à l'extrémité du manche de raquette, la molette et l'extrémité du manche de raquette, la molette et l'extrémité du manche présentant des formes d'emboîtement complémentaires anti-rotation, caractérisé en ce que le dispositif de tensionnement comprend au moins un ressort (24, 26), relié à ladite extrémité du cordage et à ladite molette de manoeuvre, cette dernière étant appliquée contre l'extrémité du manche sous l'effort exercé par ledit ressort.

2. Raquette selon la revendication 1, caractérisée en ce que ledit dispositif de tensionnement (22) comporte un curseur (28) sur lequel est accroché ledit ressort (24, 26), et une tige filetée (30) solidaire de ladite molette (32) et engagée dans un perçage taraudé dudit curseur (28).

3. Raquette selon la revendication 2, caractérisée en ce que le manche (14) de raquette comporte une lumière (54) longitudinale permettant de contrôler visuellement la position du curseur (28).

4. Raquette de tennis selon l'une quelconque des revendications 1 à 3, caractérisée en ce que la molette de manoeuvre (32) du dispositif de tensionnement et l'extrémité de la poignée de la raquette comportent des cannelures (104) radiales complémentaires régulièrement espacées angulairement.

5. Raquette de tennis selon l'une quelconque des revendications 1 à 4, caractérisée en ce que la poignée de la raquette comporte une partie démontable (112) qui porte le dispositif de tensionnement et sa molette de manoeuvre (102), et qui est montée par emboîtement télescopique sur le reste de la raquette.

6. Raquette de tennis selon l'une quelconque des revendications 1 à 5, caractérisée en ce que les roulettes de montage du cordage sont réalisées sous forme de semi-roulettes (124), c'est-à-dire de roulettes échancrées suivant un secteur angulaire prédéterminé.

7. Raquette de tennis selon la revendication 6, caractérisée en ceque lesdites semi-roulettes (124) sont montées sur leurs axes (130) par encliquetage.

8. Raquette de tennis selon l'une ou l'autre des revendications 6 et 7, caractérisée en ce que le cadre de raquette comporte des doigts de butée (134) coopérant avec lesdites semi-roulettes (124) et limitant leur degré de rotation.

9. Raquette de tennis selon l'une quelconque des revendications 1 à 8, caractérisée en ce que le cordage comporte au moins une corde horizontale (128h) montée à tension fixe, et au moins une corde verticale (129v) montée à tension variable à l'aide du dispositif de tensionnement à ressort.

10. Raquette de tennis selon la revendication 9, caractérisée en ce que les cordes horizontale (128h) et verticale (128v) sont de nature différente.

11. Raquette de tennis selon l'une des revendications 9 ou 10, caractérisée en ce qu'elle comporte deux cordes verticales (128VD, 128VG) formant des moitiés de tamis droite et gauche respectivement.

12. Raquette de tennis selon l'une quelconque des revendications 1 à 11, caractérisée en ce que lesdits ressorts sont des ressorts à raideur variable (144, 146).

13. Raquette de tennis selon l'une quelconque des revendications 1 à 12, caractérisée en ce que les deux ressorts sont disposés en ligne, l'un d'eux étant un ressort de traction (146) et l'autre un ressort de compression (144).

14. Raquette de tennis selon l'une quelconque des revendications 1 à 12, caractérisée en ce qu'elle comporte des moyens (166, 168) propres à établir une tension initiale des ressorts différente de la tension initiale des cordes.

## Claims

1. Tennis racquet in which the stringing (20) is at least partially constituted by a single string (18) which passes around points (16) disposed in the frame and of which at least one end is fastened to a tensioning device (22), arranged in the racquet handle (14) and comprising an adjusting device (28, 30, 32) for varying the tension imparted on said stringing, said ajusting device comprising a knurled manoeuvring knob (32) rotatably mounted at the end of the racquet handle, the knurled knob and the end of the handle having complementary anti-rotating interfitting shapes, characterized in that the tensioning device comprises at least one spring (24, 26) joined to said end of the stringing and to said knurled knob, said latter being applied against the end of the handle under the force exerted by said spring.

2. Racquet according to claim 1, characterized in that said tensioning device (22) comprises a slide (28) on which said spring (24, 26) is fastened, and a threaded rod (30) fast with said knurled knob (32) and engaged in a tapped bore in said slide (28).

3. Tennis racquet according to claim 2, characterized in that the racquet handle (14) comprises a longitudinal slot (54) for visually monitoring the position of the slide (28).

4. Tennis racquet according to any one of claims 1 to 3, characterized in that the knurled knob (32) for manoeuvring the tensioning device and the end of the racquet handle comprise complementary radial grooves (104) regularly spaced apart angularly.

5. Tennis racquet according to any one of claims 1 to 4, characterized in that the handle of the racquet comprises a dismountable part (112) which bears the tensioning device and its knurled manoeuvring knob (102), and which is mounted by telescopic fit on the rest of the racquet.

6. Tennis racquet according to any one of claims 1 to 5, characterized in that at said points (16) are provided rollers for assembly of the stringing in the form of half-rollers (124), i.e. rollers notched over a predetermined angular sector.

7. Tennis racquet according to claim 6, characterized in that said half-rollers (124) are mounted on their pins (130) by snapping.

8. Tennis racquet according to one or the other of claims 6 and 7, characterized in that the racquet frame comprises stop fingers (134) cooperating with said half-rollers (124) and limiting their degree of rotation.

9. Tennis racquet according to any one of claims 1 to 8, characterized in that the stringing comprises at least one horizontal string (128h) mounted with fixed tension, and at least one vertical string (129v) mounted with variable tension with the aid of the spring tensioning device.

10. Tennis racquet according to claim 9, characterized in that the horizontal (128h) and vertical (128v) strings are of different nature.

11. Tennis racquet according to one of claims 9 or 10, characterized in that it comprises two vertical strings (128VD, 128VG) forming right- and left-hand halves of head respectively.

12. Tennis racquet according to any one of claims 1 to 11, characterized in that said springs are springs of variable stiffness (144, 146).

13. Tennis racquet according to any one of claims 1 to 12, characterized in that the two springs are disposed in line, one of them being a traction spring (146) and the other a compression spring (144).

14. Tennis racquet according to any one of claims 1 to 12, characterized in that it comprises means (166, 168) for establishing an initial tension of the springs which is different from the initial tension of the strings.

## Patentansprüche

1. Tennisschläger, bei dem die Bespannung (20) zumindest teilweise aus einer einzigen Saite (18) besteht, die um Punkte (16) geschlungen ist, die am Rahmen vorgesehen sind und von der zumindest ein Ende mit einer betätigbaren Spannvorrichtung (22) im Stiel (14) des Schlägers verbunden ist und der eine Einstellvorrichtung (28, 30, 32) aufweist, um die der Bespannung aufgebrachte Spannung verändern zu können, wobei die Einstellvorrichtung eine Betätigungsschraube (32) aufweist, die verdrehbar am Ende des Schlägergriffes angeordnet ist und die Schraube und das Handgriffende komplementäre, die Verdrehung verhindernde, Formen aufweisen, dadurch gekennzeichnet, daß die Spannvorrichtung zumindest eine Feder (24, 26) aufweist, die mit dem Ende der Saite und der Betätigungsschraube verbunden ist, wobei letztere unter der Wirkung der durch die Feder ausgeübten Kraft gegen das Handgriffende gedrückt wird.

2. Schläger nach Anspruch 1, dadurch gekennzeichnet, daß die Spannvorrichtung (22) einen Läufer (28) aufweist, auf dem die Feder (24, 26) befestigt ist, und daß eine mit der Mutter (32) verbundene Gewindestange (30) mit einem im Läufer (28) vorgesehenen mit einem Gewinde versehenen Loch zusammenwirkt.

3. Schläger nach Anspruch 2, dadurch gekennzeichnet, daß der Handgriff (14) des Schlägers eine Längsöffnung (54) aufweist, die es erlaubt, die Lage des Läufers (28) visuell zu kontrollieren.

4. Tennisschläger nach einem der Ansprüche 1 bis 3, dadurch gekennzeichnet, daß die Betätigungsmutter (32) der Spannvorrichtung und das Ende des Handgriffes des Schlägers einander entsprechende, in regelmäßigem Winkelabstand angeordnete radiale Kannelüren (104) aufweisen.

5. Tennisschläger nach einem der Ansprüche 1 bis 4, dadurch gekennzeichnet, daß der Griff des Schlägers einen abnehmbaren Teil (112) aufweist, der die Spannvorrichtung und ihre Betätigungsmutter (102) trägt und der durch teleskopisches Einschieben mit dem Rest des Schlägers verbunden ist.

6. Tennisschläger nach einem der Ansprüche 1 bis 5, dadurch gekennzeichnet, daß die Bespannungsrollen die Form von Teilrollen (124) aufweisen, d.h. entlang eines vorbestimmten Winkelsektors ausgezackt sind.

7. Tennisschläger nach Anspruch 6, dadurch gekennzeichnet, daß die Teilrollen (124) auf ihren Achsen (130) durch ein Gesperre montiert sind.

8. Tennisschläger nach einem der Ansprüche 6 oder 7, dadurch gekennzeichnet, daß der Schlägerrahmen Anschläge (134) aufweist, die mit den Teilrädern (124) zusammenwirken und ihre Verdrehung begrenzen.

9. Tennisschläger nach einem der Ansprüche 1 bis 8, dadurch gekennzeichnet, daß die Bespannung zumindest eine horizontale Saite (128h) mit fester Spannung und zumindest eine vertikale Saite (129v), die mit Hilfe der federbelasteten Spannvorrichtung unter variabler Spannung steht, aufweist.

10. Tennisschläger nach Anspruch 9, dadurch gekennzeichnet, daß die horizontalen Saiten (128h) und die vertikalen (128v) unterschiedlichen Aufbau haben.

11. Tennisschläger nach einem der Ansprüche 9 oder 10, dadurch gekennzeichnet, daß er zwei vertikale Saiten (128VD, 128VG) aufweist, die rechte bzw. linke Schlägerhälften bilden.

12. Tennisschläger nach einem der Ansprüche 1 bis 11, dadurch gekennzeichnet, daß die Federn Federn mit variabler Steifigkeit (144, 146) sind.

13. Tennisschläger nach einem der Ansprüche 1 bis 12, dadurch gekennzeichnet, daß die beiden Federn fluchtend angeordnet sind, wobei die eine eine Zugfeder (146) und die andere eine Druckfeder (144) ist.

14. Tennisschläger nach einem der Ansprüche 1 bis 12, dadurch gekennzeichnet, daß er Mittel (166, 168) aufweist, die in der Lage sind, den Federn eine Ausgangsspannung zu verleihen, die von der Ausgangsspannung der Saiten unterschiedlich ist.
